# EUROPÄISCHE PATENTANMELDUNG

(11) **EP 1 139 369 A2**
(43) Veröffentlichungstag der Anmeldung: **04.10.2001**
(21) Anmeldenummer: 01105532.4
(22) Anmeldetag: 06.03.2001
(51) Int. Cl.: H01H 37/12

(54) **Thermisch gesteuerte elektrische Schaltvorrichtung**

(30) Priorität: 31.03.2000 DE 10016141
(71) Anmelder: Thermostat- und Schaltgerätebau GmbH & Co. KG, 97688 Bad Kissingen (DE)
(72) Erfinder: Stenzel, Udo, 91586 Lichtenau (DE); Hemberger, Robert, 97714 Örlenbach (DE)
(74) Vertreter: Hafner, Dieter, Dr. Dipl.-Phys.

(57) **Zusammenfassung**

Die Erfindung betrifft eine thermisch gesteuerte elektrische Schaltvorrichtung 1 weist ein Bimetallelement 2, eine Einstelleinrichtung 3 und eine Schaltkontakteinrichtung 6 auf, die einerseits über das Bimetallelement verstellt werden kann und andererseits hinsichtlich ihres Schaltpunktes mit der Einstelleinrichtung 3 wirkvebunden ist. Das Festende 7 des Bimetallelementes 2, ein Befestigungsende 8 der Schaltkontakteinrichtung 6, ein Trägerelement 9 für die Einstelleinrichtung 3 sowie Anschlußkontaktfahnen 10, 11 sind an einer Trägervorrichtung 12 angeordnet. Um die Schaltvorrichtung 1 hinsichtlich ihrer mechanischen Eigenschaften zu verbessern sowie hinsichtlich der Anzahl der notwendigen Einzelteile zu verbessern, besteht die Trägervorrichtung 12 aus einem einstückigen, aus Isoliermaterial ausgebildeten Halteblock 13 mit einer Mehrzahl von im wesentlichen parallel verlaufenden Aufnahmeschlitzen 14 in die die von der Trägervorrichtung 12 gehaltenen Einzelteile Schaltkontakteinrichtung 6, Bimetallelement 2 sowie die Anschlußkontakte 10, 11 eingesteckt werden können. Das Trägerelement 9 für die Einstelleinrichtung 3 geht einstückig in die Trägervorrichtung 12 über.

## Beschreibung

Die Erfindung betrifft eine thermisch gesteuerte elektrische Schaltvorrichtung mit den Merkmalen des Obe rbegriffes des Anspruchs 1.

Eine aus DE 37 35 334 C 2 bekannte thermische Schaltvorrichtung weist ein Bimetallelement, eine manuell betätigbare Einstelleinrichtung und eine Schaltkontakteinrichtung auf, die einerseits über des Bimetallelement verstellbar ist und andererseits hinsichtlich ihres Schaltpunktes mit der Einstelleinrichtung zusammenwirkt. Ein Festende des Bimetallelementes, ein Befestigungsende der Schaltkontakteinrichtung, ein Trägerelement für die Einstelleinrichtung sowie Anschlußkontaktfahnen sind an einer Trägervorrichtung angeordnet.

Bei der vorbezeichneten thermisch gesteuerten, elektrischen Schaltvorrichtung besteht das Trägerelement aus einem Hülsenteil, auf das die von dem Trägerelement gehaltenen Teile mit Abstand gleichsam aufgefädelt sind. Zwischen den elektrischen Teilen sind zur Isolierung eine das Hülsenelement umgebende, zentrale Isolierhülse sowie Isolierscheiben vorgesehen, so daß der Aufbau der gesamten Vorrichtung kompliziert ist und das Zusammenfügen einer Vielzahl von Einzelteilen erfordert. Das Trägerelement für die Einstellvorrichtung ist ebenfalls gesondert ausgebildet und mit der Trägervorrichtung verbunden.

Der Erfindung liegt die Aufgabe zugrunde, eine thermisch gesteuerte, elektrische Schaltvorrichtung mit den Merkmalen des Oberbegriffes des Anspruchs 1 derart weiterzubilden, daß sie erheblich weniger Bauteile umfaßt und leichter und schneller zu montieren und zu justieren ist. Diese Aufgabe wird dadurch gelöst, daß die Trägervorrichtung aus einem einstückigen, aus Isoliermaterial ausgebildeten Halteblock besteht, der eine Mehrzahl von im wesentlichen parallel verlaufenden Aufnahmeschlitzen aufweist, in die das Befestigungsende der Schaltkontakteinrichtung, ein Festkontaktträger und das Festende des Bimetallelementes eingesetzt sind sowie der Träger für die Einstelleinrichtung einstückig in die Trägervorrichtung übergeht.

Durch die Merkmalskombination des Anspruches 1 ergibt sich eine Schaltvorrichtung aus nur wenigen Teilen, so daß Herstellung, Lagerhaltung und Zusammenbau erheblich vereinfacht sind. Die an der Trägervorrichtung befestigten Teile können auf einfache Weise einfach in die Aufnahmeschlitze eingesteckt oder in im Bereich der Aufnahmeschlitze vorgesehene Ausnehmungen eingerastet werden, so daß die Montage auf wenige Handgriffe reduziert ist. Auch eine vollautomatische Fertigung bzw. Bestückung der Trägervorrichtung ist möglich, wobei sich insbesondere vorteilhaft auswirkt, daß die an der Trägervorrichtung zu befestigenden Teile in ihrer Längsrichtung zugeführt werden, was durch einen Montageautomaten einfacher ist als eine Zuführung der Reihe nach in Richtung des hülsenartigen Teils beim Stand der Technik.

Vorteilhafterweise hat der Halteblock einen im wesentlichen quadratischen Querschnitt, das Trägerelement für die Einstelleinrichtung steht von einem Ende des Halteblocks nach Art eines L-Schenkels ab. Durch diese Ausbildung läßt sich eine hohe Steifigkeit zwischen Halteblock und Trägerelement erzielen, was der Einstellgenauigkeit der Schaltvorrichtung zugute kommt. Die Abstehlänge der Trägervorrichtung entspricht etwa der Abstehlänge des Bimetallelements und/oder der Schaltkontakteinrichtung, so daß unter dem Trägerelement montierte elektrische Teile durch das Trägerelement gegen mechanische Beeinflussung geschützt sind.

Zwischen dem Bimetallelement und der Schaltkontakteinrichtung verläuft eine elastische Zunge, die einstückig in den Halteblock übergeht. Diese elastische Zunge kann eine Mehrfachfunktion erfüllen. Zum einen kann sie der Träger für ein einstückig angespritztes Übertragungselement sein, welches die Schwenkbewegung des Bimetallelementes auf das Abstehende der Schaltkontakteinrichtung überträgt. Alternativ dazu ist es auch möglich, die elastische Zunge an ihrem Freiende mit einer Führungsöffnung zu versehen, durch welche ein zwischen dem Schwenkende des Bimetallelementes und dem Freiende der Schaltkontaktfeder eingespannter Übertragungsstift geführt ist.

Neben der so geschaffenen Übertragungs- bzw. Führungsfunktion der elastischen Zunge wirkt die elastische Zunge mit großem Vorteil auch noch als Wärmeschild zwischen dem thermisch reagierenden Bimetallelement und der stromführenden Schaltkontakteinrichtung, so daß die in Folge von Stromfluß erzeugte Wärme von der Schaltkontakteinrichtung nicht auf das Bimetallelement übertragen werden kann und dadurch der thermische Schaltpunkt in negativer Weise b eeinflußt wird.

Die Einstelleinrichtung weist in an sich bekannter Weise eine Verstellspindel auf. Diese ist erfindungsgemäß in einem einstückig mit dem Trägerelement ausgebildeten Spindellager gehalten, außerdem wirkt ein Drehbegrenzungsanschlag an der Verstellspindel mit einem einstückig mit dem Halteblock verbundenen Gegenanschlag zusammen, so daß weitere Teile entfallen können. Der Gegenanschlag ist derart federnd mit dem Halteblock verbunden, daß er unter Freigabe der Drehbewegung der Einstellspindel eingefedert werden kann. Dies bedeutet, daß auf besonders einfache Weise die Einstellspindel eingeschraubt werden kann, mit einem kurzen Druck auf den Gegenanschlag wird dieser einmal so verdrückt, daß der Drehbegrenzungsanschlag darüber hinweggleiten kann, nach Rückfedern des Gegenanschlages in seine Sollposition kann der Gegenanschlag seine doppelte Drehbegrenzungsfunktion wieder übernehmen. Durch eine Befestigung über zwei Federschenkel an dem Halteblock ist der Gegenanschlag trotz der Einfedermöglichkeit sicher gehalten.

Das Bimetallelement wird durch eine Schnapp-Rast-Verbindung in dem ihm zugeordneten Aufnahmeschlitz befestigt, wozu das Bimetall an seinem Festende zur Bildung der Schnapp-Rast-Verbindung eine freigestanzte, aus der Ebene des Bimetallstreifens herausgebogene Haltezunge aufweist.

Der Halteblock wird von einer zentralen Öffnung durchsetzt, in die nach Einsetzen der Schaltkontakteinrichtung und der Anschlußkontakte ein Befestigungsstift eingeführt werden kann, der dann in der zentralen Öffnung ultraschallverschweißt wird oder auf sonstige Weise dauerhaft befestigt wird.

Zur weiteren Aussteifung der Gesamtkonstruktion ist das das Bimetallelement aufnehmende Ende des Halteblocks über ein etwa L-förmiges Rahmenteil mit dem Abstehende des Trägerelementes verbunden. Dadurch ergibt sich ein Rechteckrahmen, der zur weiteren Versteifung von Trägerelement und Halteblock führt.

Weitere mechanische Verbesserungen werden durch eine rahmenartige Versteifung des Trägerelementes erreicht, wobei an dem Rahmen im Bereich der Einstellspindel seitlich abstehende einstückig in das Trägerelement übergehende Befestigungsflächen vorgesehen sind. Der Drehbegrenzungsanschlag und der Gegenanschlag liegen gleichsam innerhalb der rahmenartigen Versteifung und sind dadurch vor mechanischer Beeinflussung dauerhaft geschützt.

Werden die im Halteblock angeordneten Aufnahmeschlitze zu mehreren Seiten des Halteblocks hin offen ausgebildet, kann ein und derselbe Halteblock auf unterschiedliche Weise bestückt werden, d. h. die Kontaktfahnen, die über den Halteblock radial hinausstehen, können entweder parallel verlaufen oder auch rechtwinklig oder gegenüberliegend von den Seitenflächen des Halteblocks abstehen.

Die Erfindung ist anhand vorteilhafter Ausführungsbeispiele in den Zeichungsfiguren näher erläutert. Diese zeigen:
- Fig. 1: eine erste Ausführungsform einer thermisch gesteuerten, elektrischen Schaltvorrichtung in einer ersten perspektivischen Ansicht
- Fig. 2: eine Schaltvorrichtung gemäß Fig. 1 in einer zweiten perspektivischen Ansicht
- Fig. 3: eine Schaltvorrichtung gemäß Fig. 1 in einer ersten Seitenansicht
- Fig. 4: eine Schnittdarstellung durch eine Schaltvorrichtung gemäß Fig. 1
- Fig. 5: eine Draufsicht auf eine Schaltvorrichtung gemäß Fig. 1
- Fig. 6: eine weitere Ausführungsform einer thermisch gesteuerten elektrischen Schaltvorrichtung in einer ersten perspektivischen Ansicht
- Fig. 7: eine weitere perspektivische Ansicht der Schaltvorrichtung gemäß Fig. 6
- Fig. 8: eine Seitenansicht der Schaltvorrichtung gemäß Fig. 6
- Fig. 9: eine Schnittdarstellung der Schaltvorrichtung gemäß Fig. 6
- Fig. 10: eine Draufsicht auf die Schaltvorrichtung gemäß Fig. 6
- Fig. 11: eine perspektivische Ansicht einer Schaltvorrichtung in dritter Ausführungsform
- Fig. 12: eine weitere perspektivische Ansicht der Schaltvorrichtung gemäß Fig. 11
- Fig. 13: eine Seitenansicht der Schaltvorrichtung gemäß Fig. 11
- Fig. 14: eine Schnittdarstellung der Schaltvorrichtung gemäß Fig. 11
- Fig. 15: eine Draufsicht auf die Schaltvorrichtung gemäß Fig. 11.

Zunächst wird auf die Zeichnungsfiguren 1 - 5 Bezug genommen, in denen eine thermisch gesteuerte elektrische Schaltvorrichtung 1 einer ersten Ausführungsform dargestellt ist. Die Schaltvorrichtung 1 weist ein Bimetallelement 2 auf sowie eine manuell betätigbare Einstelleinrichtung 3 sowie einen Festkontakt 4 und eine einen Bewegungskontakt 5 umfassende Schaltkontakteinrichtung 6 auf. Die Schaltkontakteinrichtung 6 ist einerseits über das Bimetallelement 2 verstellbar, andererseits wirkt die Einstelleinrichtung mit der Schaltkontakteinrichtung 6 hinsichtlich der Verstellung des Schaltpunktes der Schaltkontakteinrichtung zusammen.

Ein Festende 7 des Bimetallelementes 2, ein Befestigungsende 8 der Schaltkontakteinrichtung 6, ein Trägerelement 9 für die Einstelleinrichtung 3 sowie Anschlußkontakfahnen 10, 11 sind an einer Trägervorrichtung 12 angeordnet, um die jeweiligen Teile gegenseitig in Position zu halten.

Die Trägervorrichtung 12 besteht aus einem einstückigen, aus Isoliermaterial ausgebildeten Halteblock 13, der mit einer Mehrzahl von im wesentlichen parallel verlaufenden Aufnahmeschlitzen 14 versehen ist, die das Befestigungsende 8 der Schaltkontakteinrichtung 6, ein Festkontaktträger 15 und das Festende 7 des Bimetallelementes 2 eingesetzt sind. Das Trägerelement 9 für die Einstelleinrichtung 3 ist außerdem einstückig mit der Trägervorrichtung 12 verbunden bzw. geht in diese einstückig über.

Der Halteblock 13 weist einen im wesentlichen quadratischen Querschnitt auf, das Trägerelement 9 für die Einstelleinrichtung 3 steht von dem in den Zeichnungen oben dargestellten Ende 16 des Halteblockes 13 nach Art eines L-Schenkels ab, wobei die Abstehlänge 17 des Trägerelementes 9 etwa der Abstehlänge des Bimetallelements 2 oder der Schaltkontakteinrichtung 6 entspricht.

Zwischen dem Bimetallelement 2 und der Schaltkontakteinrichtung 6 verläuft eine elastische Zunge 18, die einstückig in den Halteblock 13 übergeht und wie dieser aus Isoliermaterial besteht. Die elastische Zunge 18 ist an ihrem Freiende 19 mit einem angespritzten Übertragungselement 20 versehen, das die Schwenkbewegung des Bimetallelementes 2 auf das Abstehende 21 der Schaltkontakteinrichtung 6 üb erträgt.

Das Trägerelement 9 weist randseitig eine rahmenartige Versteifung 22 auf, außerdem sind seitlich von ihm abstehende, einstückig in das Trägerelement 9 übergehende Befestigungsflächen 23 vorgesehen.

In einer alternativen Ausführungsform, wie sie in den Fig. 6 ff dargestellt ist, ist die elastische Zunge 18 an ihrem Freiende 19 mit einer Führungsöffnung 24 versehen, durch welche ein zwischen dem Schwenkende des Bimetallelements 2 und dem Abstehende 21 der Schaltkontakteinrichtung 6 eingespannter Übertragungsstift 25 geführt ist.

In ansich bekannter Weise ist die Einstelleinrichtung 3 mit einer Verstellspindel 26 versehen, die in einem einstückig mit dem Trägerelement 9 ausgebildeten Spindellager 27 gehalten ist. An der Verstellspindel 26 ist ein Drehbegrenzungsanschlag 28 angespritzt, der mit einem einstückig mit dem Halteblock 13 verbundenen Gegenanschlag 29 zusammenwirkt. Um die Verstellspindel in das nach Art eines Innengewindes ausgebildete Spindellager 27 einschrauben zu können, ist der Gegenanschlag 29 derart federnd mit dem Halteblock 13 verbunden, daß er unter Freigabe der Drehbewegung der Verstellspindel 26 in den Innenbereich des Halteblockes 13 eingefedert werden kann. Dazu ist der Gegenanschlag 29 mit zwei Federschenkeln 30 an dem Halteblock 13 befestigt.

Bei allen dargestellten Ausführungsformen ist das Bimetallelement 2 durch eine Schnapp-Rast-Verbindung 40 in dem ihm zugeordneten Aufnahmeschlitz 14 befestigt. Dazu weist das Bimetall 2 an seinem Festende 7 zur Bildung der Schnapp-Rast-Verbindung 40 eine freigestanzte, aus der Ebene des Bimetallstreifens herausgebogene Haltezunge 31 auf, die in Endmontagestellung des Bimetallelements einen Geg enanschlag hintergreift.

Der Halteblock 13 wird bei allen dargestellten Ausführungsformen von einer zentralen Öffnung 32 durchsetzt, in welche nach Einsetzen der vom Halteblock 13 getragenen Teile, insbesondere der Schaltkontakteinrichtung 6 und der Anschlußkontakte ein Befestigungselement 33 einführbar ist.

In den Zeichnungsfiguren 1, 3, 6, 8, 11 und 13 ist ein etwa L-förmiges Rahmenteil 34 zu sehen, welches das das Bimetallelement 2 aufnehmende weitere Ende 35 des Halteblockes 13 mit dem Abstehende 36 des Trägerelementes 9 verbindet.

Die Schaltkontakteinrichtung 6 weist in an sich bekannter Weise eine Schaltkontaktfeder 37 auf, die an ihrem Freiende an die Schwenkbewegung des Bimetallelementes 2 gekoppelt ist. In ihrem Zentrum ist die Schaltkontaktfeder 37 mit einer ein Schnappelement bildenden, freigestantzten Federzunge 38 versehen, die in ihrem Mittelbereich 39 mit der Einstelleinrichtung 3 zusammenwirkt.

Die Aufnahmeschlitze 14 sind im Halteblock 13 so angeordnet, daß sie eine in unterschiedliche Richtungen abstehende Befestigung der Anschlußkontaktfahnen 10, 11 erlauben, wodurch die Einbauvariabilität der Schaltvorrichtung erhöht ist.

### BEZUGSZEICHEN

- 1: Schaltvorrichtung
- 2: Bimetallelement
- 3: Einstellvorrichtung
- 4: Festkontakt
- 5: Bewegungskontakt
- 6: Schaltkontakteinrichtung
- 7: Festende von 2
- 8: Befestigungsende
- 9: Trägerelement
- 10: Anschlußkontaktfahne
- 11: Anschlußkontaktfahne
- 12: Trägervorrichtung
- 13: Halteblock
- 14: Aufnahmeschlitz
- 15: Festkontaktträger
- 16: Ende von 13
- 17: Abstehlänge
- 18: Zunge
- 19: Freiende von 18
- 20: Übertragungselement
- 21: Abstehende von 6
- 22: Versteifung
- 23: Befestigungsfläche
- 24: Führungsöffnung
- 25: Übertragungsstift
- 26: Verstellspindel
- 27: Spindellager
- 28: Drehbegrenzungsanschlag
- 29: Gegenanschlag
- 30: Federschenkel
- 31: Haltezunge
- 32: Öffnung
- 33: Befestigungselement
- 34: Rahmenteil
- 35: weiteres Ende von 13
- 36: Abstehende von 9
- 37: Schaltkontaktfeder
- 38: Federzunge
- 39: Mittelbereich
- 40: Schnapp-Rast-Verbindung

## Patentansprüche

1. Thermisch gesteuerte elektrische Schaltvorrichtung (1) mit einem Bimetallelement (2), einer manuell betätigbaren Einstelleinrichtung (3) und einer einen Fest- (4) und Bewegungskontakt (5) umfassenden Schaltkontakteinrichtung (6), die einerseits über das Bimetallelement (2) verstellbar ist und andererseits hinsichtlich ihres Schaltpunktes mit der Einstelleinrichtung (3) wirkverbunden ist, wobei ein Festende (7) des Bimetallelementes (2), ein Befestigungsende (8) der Schaltkontakteinrichtung (6), ein Trägerelement (9) für die Einstelleinrichtung (3) sowie Anschlußkontaktfahnen (10,11) in/an einer Trägervorrichtung (12) angeordnet sind,
**dadurch gekennzeichnet, daß**
die Trägervorrichtung (12) aus einem einstückigen, aus Isoliermaterial ausgebildeten Halteblock (13) besteht, der eine Mehrzahl von im wesentlichen parallel verlaufenden Aufnahmeschlitzen (14) aufweist, in die das Befestigungsende (8) der Schaltkontakteinrichtung (6), ein Festkontaktträger (15) und das Festende (7) des Bimetallelementes (2) eingesetzt sind sowie das Trägerelement für die Einstelleinrichtung (3) einstückig in die Trägervorrichtung (12) übergeht.

2. Schaltvorrichtung nach Anspruch 1,
**dadurch gekennzeichnet, daß**
der Halteblock (13) einen im wesentlichen quadratischen Querschnitt aufweist und das Trägerelement (9) für die Einstelleinrichtung (3) von einem Ende (16) des Halteblockes (13) nach Art eines L-Schenkels absteht.

3. Schaltvorrichtung nach einem der vorhergehenden Ansprüche,
**dadurch gekennzeichnet, daß**
die Abstehlänge (17) des Trägerelementes (9) etwa der Abstehlänge des Bimetallelementes (2) und/oder der Schaltkontakteinrichtung (6) entspricht.

4. Schaltvorrichtung nach einem der vorhergehenden Ansprüche,
**dadurch gekennzeichnet, daß**
zwischen dem Bimetallelement (2) und der Schaltkontakteinrichtung (6) eine elastische Zunge (18) verläuft, die einstückig in den Halteblock (13) übergeht.

5. Schaltvorrichtung nach einem der vorhergehenden Ansprüche,
**dadurch gekennzeichnet, daß**
die elastische Zunge (18) an ihrem Freiende (19) ein angespritztes Übertragungselement (20) aufweist, welches die Schwenkbewegung des Bimetallelementes (2) auf das Abstehende (21) der Schaltkontakteinrichtung (6) überträgt.

6. Schaltvorrichtung nach einem der vorhergehenden Ansprüche,
**dadurch gekennzeichnet, daß**
die elastische Zunge (18) an ihrem Freiende (19) eine Führungsöffnung (24) aufweist, durch welche ein zwischen dem Schwenkende des Bimetallelementes (2) und dem Abstehende (21) der Schaltkontakteinrichtung (6) eingespannter Übertragungsstift (25) geführt ist.

7. Schaltvorrichtung nach einem der vorhergehenden Ansprüche,
**dadurch gekennzeichnet, daß**
die Einstelleinrichtung (3) eine Verstellspindel (26) aufweist, die in einem einstückig mit dem Trägerelement (9) ausgebildeten Spindellager (27) gehalten ist.

8. Schaltvorrichtung nach einem der vorhergehenden Ansprüche,
**dadurch gekennzeichnet, daß**
an der Verstellspindel (26) ein Drehbegrenzungsanschlag (28) angeordnet ist, der mit einem einstückig mit dem Halteblock (13) verbundenen Gegenanschlag (29) zusammenwirkt.

9. Schaltvorrichtung nach einem der vorhergehenden Ansprüche,
**dadurch gekennzeichnet, daß**
der Gegenanschlag (29) derart federnd mit dem Halteblock (13) verbunden ist, **daß** er unter Freigabe der Drehbewegung der Verstellspindel (26) einfederbar ist.

10. Schaltvorrichtung nach einem der vorhergehenden Ansprüche,
**dadurch gekennzeichnet, daß**
der Gegenanschlag (29) mit zwei Federschenkeln (30) an dem Halteblock (13) befestigt ist.

11. Schaltvorrichtung nach einem der vorhergehenden Ansprüche,
**dadurch gekennzeichnet, daß**
das Bimetallelement (2) durch eine Schnapp-Rast-Verbindung (40) in dem ihm zugeordneten Aufnahmeschlitz (14) befestigt ist.

12. Schaltvorrichtung nach Anspruch 11,
**dadurch gekennzeichnet, daß**
das Bimetall (2) an seinem Festende (7) zur Bildung der Schnapp-Rast-Verbindung (40) eine freigestantzte, aus der Ebene des Bimetallstreifens herausgebogene Haltezunge (31) aufweist.

13. Schaltvorrichtung nach einem der vorhergehenden Ansprüche,
**dadurch gekennzeichnet, daß**
der Halteblock (13) von einer zentralen Öffnung (32) durchsetzt ist, in welche nach Einsetzen der Schaltkontakteinrichtung (6) und der Anschlußkontakte ein Befestigungselement (33) einführbar ist.

14. Schaltvorrichtung nach einem der vorhergehenden Ansprüche,
**dadurch gekennzeichnet, daß**
das das Bimetallelement (2) aufnehmende Ende (35) des Halteblocks (13) über ein etwa L-förmiges Rahmenteil (34) mit dem Abstehende (36) des Trägerlementes (9) verbunden ist.

15. Schaltvorrichtung nach einem der vorhergehenden Ansprüche,
**dadurch gekennzeichnet, daß**
die Schaltkontakteinrichtung (6) eine Schaltkontaktfeder (37) aufweist, die an ihrem Freiende an die Schwenkbewegung des Bimetallelementes (2) gekoppelt ist und in ihrem Zentrum eine ein S chnappelement bildende freigestantzte Federzunge (38) aufweist, die in ihrem Mittelbereich (39) mit der Einstelleinrichtung (3) zusammenwirkt.

16. Schaltvorrichtung nach einem der vorhergehenden Ansprüche,
**dadurch gekennzeichnet, daß**
das Trägerelement (9) randseitig eine rahmenartige Versteifung (22) aufweist.

17. Schaltvorrichtung nach einem der vorhergehenden Ansprüche,
**dadurch gekennzeichnet, daß**
das Trägerelement (9) im Bereich der Einstellspindel seitlich abstehende, einstückig in das Trägerelement (9) übergehende Befestigungsflächen (23) aufweist.

18. Schaltvorrichtung nach einem der vorhergehenden Ansprüche,
**dadurch gekennzeichnet, daß**
die im Halteblock (13) angeordneten Aufnahmeschlitze (14) zu mehreren Seitenflächen des Halteblockes (13) hin offen sind.

19. Schaltvorrichtung nach einem der vorhergehenden Ansprüche,
**dadurch gekennzeichnet, daß**
der das Bimetallelement (2) aufnehmende Halteschlitz (14) zum Stirnende des Halteblocks (13) hin offen ist.
